# FASCICULE DE BREVET EUROPEEN

(11) **EP 0 736 650 B1**
(45) Date de publication et mention de la délivrance du brevet: **11.08.1999**
(21) Numéro de dépôt: 96400431.1
(22) Date de dépôt: 29.02.1996
(51) Int. Cl.: E04H 4/00, E04H 4/14

(54) **Piscine démontable**
Zerlegbares Schwimmbecken
Demountable swimming pool

(30) Priorité: 05.04.1995 FR 9504046
(43) Date de publication de la demande: 09.10.1996
(73) Titulaire: SOCIETE D'ETUDES ET DE REALISATIONS EN BATIMENTS INDUSTRIALISES, 95350 Piscop (FR)
(72) Inventeur: Choux, Bruno, 95590 Presles, Val d'Oise (FR)
(74) Mandataire: Berger, Helmut

(56) Documents cités:
- EP-A- 0 460 984
- CH-A- 465 802
- CH-A- 480 523
- CH-A- 680 518
- DE-A- 2 719 081
- FR-A- 2 376 276
- US-A- 3 010 117
- US-A- 3 955 220

## Description

L'invention concerne une piscine démontable pouvant indifféremment être posée au sol ou encastrée d'une mesure plus ou moins grande dans une partie appropriée du sol, selon le préambule de la revendication 1.

Une piscine de ce type est décrite dans le document CH-A-465 802. Dans cette piscine connue, les plateaux sont directement fixés par des vis sur les faces supérieures des madriers de faîtage et le bord supérieur de la peau est également fixé sur ces faces en étant inséré entre les madriers et les plateaux, le cas échéant, pas ces mêmes vis.

Ce mode de fixation des plateaux présente l'inconvénient que ces plateaux ne sont pratiquement pas démontables car du fait que les vis sont ancrées dans le bois des madriers de faîtage, chaque démontage et mise en place d'un nouveau plateau entraîne une diminution de la résistance mécanique de l'assemblage. Cet inconvénient est encore aggravé par le fait que la peau est fixée sur la face supérieure des madriers et certains travaux de remplacement ou de réparation de la peau pourraient nécessiter un démontage et nouveau montage d'au moins certains plateaux.

La présente invention a pour but de pallier les inconvénients des piscines connues, qui viennent d'être décrits.

Pour atteindre ce but, la piscine selon l'invention comporte les caractéristiques qui sont énoncées dans la partie caractérisante de la revendication 1.

D'autres caractéristiques avantageuses de l'invention font l'objet de revendications dépendantes.

Diverses autres caractéristiques de l'invention ressortent d'ailleurs de la description détaillée qui suit.

Des formes de réalisation de l'objet de l'invention sont représentées, à titre d'exemples non limitatifs, au dessin annexé.

La fig. 1 est une perspective de la piscine démontable de l'invention.

La fig. 2 est une vue de dessus, à plus grande échelle, illustrant des caractéristiques particulières de l'invention.

La fig. 3 est une coupe très agrandie vue suivant la ligne III-III de la fig. 2.

La fig. 4 est une coupe très agrandie vue suivant la ligne IV-IV de la fig. 2.

La fig. 5 est une élévation partielle illustrant une caractéristique particulière de la piscine.

La fig. 6 est une perspective partielle d'un grand côté de la piscine dans une réalisation particulière.

La fig. 7 est une coupe vue suivant la ligne VII-VII de la fig. 6.

La fig. 8 est une coupe analogue à la fig. 7 illustrant des caractéristiques supplémentaires de l'invention.

La piscine représentée au dessin est de forme octogonale pour illustrer la possibilité de réaliser des bassins de formes variées et complexes par le procédé de l'invention. De très nombreuses autres formes peuvent être obtenues en mettant en oeuvre des moyens analogues à ceux décrits dans ce qui suit, par exemple une forme rectangulaire.

Chaque côté 1, 2, 3 comporte une sole 4 constituée par un madrier présentant, sur son bord supérieur, une languette 5 prévue pour être engagée dans une rainure 6 d'un madrier suivant 7. D'autres madriers analogues sont assemblés de même manière les uns au-dessus des autres jusqu'à un madrier de faîtage 8 dont le bord supérieur 9 est lisse.

Les madriers des différents côtés 1, 2, 3 sont réunis entre eux par des assemblages appropriés, par exemple des assemblages à mi-bois ou à onglet, à enfourchement ou d'autres assemblages connus dans la technique pour permettre la réunion des madriers sans qu'il existe de jour entre eux et de manière que les efforts appliqués sur l'un des madriers soient convenablement transmis à celui ou ceux des madriers auxquels il est assemblé afin de constituer des parois rigides.

Les madriers de faîtage 8 portent extérieurement des appuis 10, par exemple des tasseaux, qui, de préférence, s'étendent de façon continue à l'extérieur desdits madriers 8 à quelque distance du bord supérieur 9. Les tasseaux 10 sont fixés par tout moyen approprié, par exemple par des vis ou tirefonds 11, par collage ou combinaison de plusieux moyens d'assemblage permettant d'assurer une liaison solide avec le madrier de faîtage, ce qui est de préférence exécuté en usine.

Les madriers 4 peuvent être réalisés en différentes essences de bois mais, de préférence, ils sont réalisés en sapin ou pin traité pour devenir imputrescible. La technique a fait connaître différents procédés de traitement qui peuvent être mis en oeuvre dans le cadre de l'invention mais ces procédés de traitement ne sont, toutefois, pas décrits car ils appartiennent au domaine technique connu de l'homme de métier.

L'assemblage des madriers décrits ci-dessus fait que le bord supérieur 9 de chacun des côtés 1, 2, 3 se trouve au même niveau horizontal.

Les madriers 8 et les tasseaux 10 sont destinés à supporter des panneaux ou plateaux 12 présentant chacun une rainure 13 coiffant le bord supérieur 9 des madriers de faîtage 8 en réalisant un encastrement, ce qui augmente la résistance à la flexion des côtés 1, 2, 3 soumis à la poussée de l'eau.

La profondeur de la rainure 13 est choisie pour que le dessous des plateaux 12 repose également sur les tasseaux 10 et il est prévu de fabrication des trous 14 et 15 respectivement percés en coïncidence dans les plateaux 12 et tasseaux 10 pour la mise en place de vis 16 à tête ronde traversant à chaque fois un plateau et un tasseau et sur lesquelles sont vissés des écrous 17, de préférence à oreilles, pour permettre un vissage et un dévissage manuels.

Les extrémités des plateaux 12 sont coupées en biais, par exemple à onglet, afin que leur assemblage constitue une bordure ou margelle continue au sommet de la piscine.

La fig. 3 montre que des parties des plateaux 12 présentent avantageusement des rainures 18 pour les rendre antidérapantes sans pour autant risquer de blesser les pieds des usagers.

Les plateaux 12, qui sont destinés à demeurer apparents, sont avantageusement fabriqués dans des essences de bois à veinage serré. Des bois, tels que le cèdre rouge de Virginie connu sous le nom de red cedar, le teck ou d'autres essences analogues, sont appropriés du fait de leur aspect esthétique et de leur imputrescibilité en présence de l'humidité, ces bois supportant bien, en outre, des brossages fréquents sans nécessiter de traitement complexe.

Comme l'illustre la fig. 3, les plateaux 12 font saillie en 12a vers l'intérieur de la piscine pour constituer une bordure périphérique interne destinée à réaliser un brise-lames. La partie saillante 12a recouvre, en outre, un profilé 19 en matière synthétique ou en métal non corrodable dans lequel est fixé le bord supérieur d'une peau 20 en matière synthétique connue dans l'industrie des piscines sous le vocable "liner".

Ainsi que le montre la fig. 3, les côtés 1, 2, 3 de la piscine de même que le fond 20a de la peau ou liner 20 reposent de préférence sur un lit 21 constitué de sable ou par un tapis servant d'isolant par rapport au sol 22.

Outre ce qui précède, pour assurer la rigidité des parties biseautées des plateaux 12, il est avantageux, ainsi que l'illustre la fig. 2, de prévoir des platines 23 en dessous des angles desdits plateaux, ces platines 23 étant fixées par des vis 16 identiques à celles décrites dans ce qui précède, c'est-à-dire munies d'écrous 17, de préférence à oreilles. On évite ainsi tout mouvement relatif d'un plateau par rapport à un autre lorsqu'une personne se déplace sur la margelle formée par les plateaux 12, en particulier sur la partie de ses plateaux qui se trouve en porte-à-faux par rapport à l'extérieur des côtés 1, 2, 3.

La fig. 3 montre qu'au moins l'un des plateaux 12 présente un trou 24 pour le passage d'un manchon 25 muni d'une platine 26 fixée au moyen de vis 16 et écrous 17, de préférence du type à oreilles.

La tête des vis 16 est recouverte par un ccuvercle 27 seulement posé sur le plateau 12 et qui présente une collerette 28 pour le centrage d'un montant 29 d'une échelle 30.

Bien qu'un seul ensemble à manchon soit représenté à la fig. 3, il est évident que l'échelle comporte, ainsi que l'illustrent les fig. 1 et 2, deux montants reposant chacun sur un couvercle 27 à collerette 28. Les montants de l'échelle supportent des échelons 31.

L'extrémité libre de l'échelle 30 est munie de butées 32, en matière appropriée de préférence souple, destinées à reposer contre la peau ou liner 20 sans risquer de l'endommager.

Il est avantageux, comme l'illustrent les fig. 3 et 5, que l'un au moins des montants 29 de l'échelle 30 serve au passage d'un câble conducteur 33 traversant la platine 26 et sortant à l'intérieur de la piscine par le côté du montant ou de la butée 32. Le conducteur 33 sert à l'alimentation en courant électrique basse tension d'un ensemble épurateur 34 (fig. 5) qui est suspendu par des pattes 35 en dessous de la partie saillante 12a d'un plateau 12.

L'ensemble épurateur 34 contient un moteur, un filtre et, éventuellement, un doseur de produits désinfectants, par exemple du chlore. Cet ensemble suspendu à un plateau 12 se trouve en dessous du niveau 36 de l'eau contenue dans la piscine pour que cette eau circule suivant les flèches représentées à la fig. 5.

La fig. 3 montre aussi qu'une dérivation 33a du conducteur 33 est avantageusement utilisée pour l'alimentation d'un dispositif d'éclairage 41 porté par l'échelle 30.

Il est avantageux, ainsi que l'illustre le dessin, de mettre en place entre les montants de l'échelle 30, près des butées 32, une traverse, par exemple un échelon 31a analogue aux échelons 31. Cet échelon 31a est ainsi disposé de façon que son plan soit sensiblement vertical, ce qui apparaît bien à la fig. 5 ainsi qu'à la fig. 3.

D'autres accessoires peuvent supplémentairement être portés par l'échelle 30 qui évite ainsi tout perçage de la peau 20 et qui évite aussi que des conducteurs passent au-dessus du plateau 12 formant la margelle.

Etant donné que la peau 20 n'est pas percée, cela évite tout risque de détérioration lors des montages et démontages successifs éventuels de la piscine.

Outre ce qui précède, lorsque la piscine est destinée à être posée directement sur le sol, il est avantageux de la munir d'une échelle d'accès 37 facilement amovible. L'échelle d'accès comporte des montants qui sont munis intérieurement de patins 38, par exemple constitués par des profilés en U, ces patins étant guidés dans des profilés de guidage 39 vissés en dessous de la partie en porte-à-faux d'un plateau 12, par exemple en dessous de celui qui supporte l'échelle 30.

Des vis à oreilles 40 sont prévues pour traverser chaque profilé de guidage 39 et chaque patin 38. Deux vis 40 sont généralement suffisantes puisqu'elles servent uniquement d'éléments de verrouillage, ce qui permet un montage et un démontage extrêmement rapides de l'échelle d'accès 37.

La description qui précède montre que l'échelle d'accès 37 est très facilement amovible. Il en est de même de l'échelle de bain 30 dont le câble 33 mène à une boite de jonction 33a disposée à l'extérieur d'un des côtés (fig. 3), boîte de jonction qui peut être fixée également par des vis à oreilles.

Après le retrait de l'échelle de bain, le dévissage manuel des écrous 17 avantageusement à oreilles permet le retrait de tous les plateaux 12 pour leur rangement. La peau, ou liner, 20 est ensuite dégagée du profilé 19 et les madriers constitutifs de chaque côté sont ensuite eux-mêmes déboîtés pour pouvoir être mis en faisceaux et rangés.

Le remontage ultérieur de la piscine s'effectue de même manière que décrit dans ce qui précède.

Lorsque certains côtés de la piscine sont de grande longueur, les madriers 4, 7, 8, qui constituent les côtés, sont soumis, par la masse d'eau contenue, à des efforts considérables pouvant provoquer leur fléchissement. Pour limiter ce fléchissement et pour faire en sorte qu'il soit réparti uniformément sur toute la hauteur des côtés 1, 2, 3, alors que la pression s'exerce davantage sur les madriers 7 les plus bas, on met en place des montants de renfort 42 qui sont reliés aux madriers 7 par des tirants 43.

La fig. 7 montre que la tête 43a des tirants 43 est disposée dans un alvéole 44 des madriers 7 pour ne pas faire saillie à l'intérieur de la piscine afin de ne pas marquer ou oblitérer d'une façon quelconque la peau 20.

Par ailleurs, l'écrou de serrage 45 de chaque tirant est également disposé à l'intérieur d'un alvéole 46 qui est avantageusement obturé par un bouchon amovible 47.

Pour éviter de devoir utiliser un outillage spécifique pour le serrage des écrous 45, il est avantageux de prévoir ceux-ci pour que leurs dimensions correspondent à celui d'une clef à bougies d'automobile ou d'un vilebrequin pour écrous de roue.

Lorsque le risque de flexion des madriers dépasse un certain seuil, on dispose sur le sol 22 ou sur le tapis 21, lorsque celui-ci est prévu, un ruban 48 en métal, par exemple en acier inoxydable ou en fibres synthétiques non extensibles tissées ou tressées, par exemple en fibres de carbone, ou d'une résine appropriée, ce ruban présentant une largeur de quelques centimètres et une épaisseur faible de l'ordre de quelques millimètres. Les extrémités du ruban sont repliées à l'extérieur du madrier 7 le plus bas pour être maintenues par un ou plusieurs tirants 43.

Un évidement 49 peut être prévu dans le montant 42 pour le logement de l'extrémité repliée du ruban 48 qui pince avantageusement mais non nécessairement le ruban.

La longueur du ruban 48, qui est inextensible ou dont la mesure d'allongement est connue compte tenu des efforts qu'il est destiné à supporter, est choisie de manière que les madriers 7 sur lesquels il est replié puissent subir une flèche équivalente à celle des madriers se trouvant en partie haute des côtés de la piscine.

De cette façon, la flèche que peuvent prendre les côtés demeure inapparente à l'oeil et la peau 20 n'est pas soumise à des contraintes ou à des déformations pouvant la faire plisser.

Les madriers 7 étant réalisés en bois peuvent, quelle que soit le traitement préalable auquel ils sont soumis, jouer quelque peu les uns par rapport aux autres. En particulier, ils peuvent gonfler lorsqu'ils sont humides et se rétracter lorsque l'atmosphère est sèche.

Dans des climats à fortes variations hydrométriques de l'atmosphère, il pourrait ainsi se produire que la languette 5 d'un madrier échappe de la rainure 6 d'un madrier adjacent.

Il importe ainsi que l'emboîtement des madriers successifs 7 soit vérifié et constamment assuré.

Pour cela, la fig. 8 montre que certaines des vis 16 à tête ronde qui traversent le tasseau 10 sont reliées par un ridoir ou autre tendeur 50 à une tige 51 qui est passée dans un gousset 52 d'un sabot 53 enveloppant le madrier de sole 4. Le gousset 52 est avantageusement fabriqué en acier inoxydable de même que la tige 51 qui est munie d'une tête d'arrêt 51a.

En s'assurant que le ridoir 50 est toujours correctement vissé sur la vis 16 et sur la tige 51 présentant un filetage approprié, on exerce une pression pouvant être élevée entre le plateau 12 et la sole 4, de sorte que tous les madriers 7 sont maintenus fermement appliqués les uns contre les autres.

Le dispositif ci-dessus à ridoir 50 peut être placé à différents endroits à l'extérieur de la piscine et il peut être éventuellement masqué dans une rainure d'un montant 42a.

La fig. 8 montre aussi qu'un filtre 54 faisant partie d'une installation de traitement d'eau peut être monté à un emplacement quelconque de la piscine.

Le filtre 54 est muni d'une butée d'appui souple 55 pour ne pas endommager la peau 20. Un conduit d'aspiration et un conduit de refoulement sont, en outre, reliés au filtre 54, ces tuyaux étant coudés pour envelopper partiellement le plateau 12 et le traverser par des trous 56 dont un seul est représenté pour le conduit 57 tandis que le conduit 58 passe par un autre trou semblable prévu à distance du trou 56.

Les conduits 57, 58 mènent à une pompe et à une installation de traitement quelconque se trouvant en dehors de la piscine.

Pour que les conduits 56, 57 passent en partie au-dessus du plateau 12, il est prévu un capot enjoliveur 59, par exemple en acier inoxydable ou en matière plastique, qui emboîte le plateau 12 en prenant appui sur son dessus, ce capot étant sensiblement en forme d'équerre pour prendre appui aussi contre la peau 20. Le capot 59 peut être simplement posé sur le plateau 12 en recouvrant ainsi les parties visibles des conduits 56, 57 qu'il protège.

L'invention n'est pas limitée aux exemples de réalisation, représentés et décrits en détail, car diverses modifications peuvent y être apportées sans sortir du cadre des revendications.

## Revendications

1. Piscine démontable du type comportant une enveloppe extérieure revêtue intérieurement d'une peau (20) dite liner, dont l'enveloppe extérieure est constituée par des madriers prédécoupés (4, 7,8) pour délimiter des assemblages permettant leur liaison mutuelle les uns au-dessus des autres et leur fixation au voisinage de leurs extrémités par simple emboîtement, des plateaux (12) sont disposés sur les madriers de faîtage (8) et conformés pour constituer une bordure ou margelle présentant une partie en porte-à-faux saillant en deçà par l'extérieur du madrier de faîtage (8), caractérisée en ce que chaque madrier de faîtage (8) est muni extérieurement à la piscine d'un appui (10), par exemple d'un tasseau (10), pour les plateaux (12) et en ce que lesdits plateaux (12) sont fixés au moyen de vis (16) et écrous (17) sur ledit appui (10) et recouvrent un profilé (19) de fixation de la peau (20).

2. Piscine suivant la revendication 1, caractérisée en ce que les madriers (7) constitutifs des côtés (1, 2, 3) de l'enveloppe sont réalisés en bois pré-traité, le madrier de faîtage (8) faisant saillie au-dessus du tasseau (10) pour être emboîté par encastrement dans une rainure (13) des plateaux (12) formant margelle.

3. Piscine suivant l'une des revendications 1 et 2, caractérisée en ce que les madriers (4, 7, 8) sont reliés longitudinalement par des assemblages à rainures et languettes et transversalement par des assemblages à mi-bois à onglet, à enfourchement ou analogue.

4. Piscine suivant l'une des revendications 1 à 3, caractérisée en ce que les plateaux (12) formant la bordure sont supplémentairement reliés entre eux par des platines (23) fixées par des vis (16) et écrous (17).

5. Piscine suivant l'une des revendications 1 à 4, caractérisée en ce que l'un des plateaux (12) présente des trous (24) pour la mise en place de manchons (25) présentant une platine (26) fixée par des vis (16) et écrous (17) disposés autour de chaque manchon recouvert par un montant (29) d'une échelle (30) dont l'extrémité libre prend appui contre la peau (20) par une butée (32).

6. Piscine suivant la revendication 5, caractérisée en ce qu'au moins un des montants de l'échelle (30) sert au passage d'un câble (33) pour l'alimentation d'au moins un ensemble d'épuration (34), d'éclairage et analogues disposé à l'intérieur de la peau (20) et suspendu à l'échelle.

7. Piscine suivant la revendication 5, caractérisée par un dispositif d'éclairage (41) porté par une traverse ou un échelon (31a) disposé au voisinage des butées (32) de l'échelle (30).

8. Piscine suivant l'une des revendications 1 à 7, caractérisée en ce que le profilé (19) de maintien de la peau est fixé au madrier de faîtage (8) en dessous de la partie saillante (12a) des plateaux (12).

9. Piscine suivant l'une des revendications 5 à 8, caractérisée par un couvercle (27) disposé au-dessus de têtes de vis maintenant la platine (26) du manchon (25), ledit couvercle délimitant une collerette (28) de centrage de chaque montant (29) de l'échelle (30) et étant maintenu en place par ledit montant (29).

10. Piscine suivant l'une des revendications 1 à 9, caractérisée par des profilés de guidage (39) fixés en dessous d'un plateau (12) pour le guidage de patins (38) faisant partie des montants d'une échelle d'accès (37), lesdits profilés de guidage (39) étant maintenus chacun par une vis (40).

11. Piscine suivant l'une des revendications 1 à 10, caractérisée en ce que les vis (16) de fixation sont munies d'écrous à oreilles (17) pour assurer une fixation manuelle sans outil.

12. Piscine suivant l'une des revendications 1 à 11, caractérisée par des montants de raidissement (42) disposés à l'extérieur deux côtés notamment de grands côtés de la piscine et reliés aux madriers (7), les constituant, par des tirants (43).

13. Piscine suivant la revendication 12, caractérisée en ce que tant la tête que les écrous des tirants sont encastrés dans des alvéoles (44, 46) des madriers et du montant et de dimensions adaptées à des outils du genre clef à bougie ou vilebrequin d'écrous de roues d'automobile.

14. Piscine suivant l'une des revendications 1 à 13, caractérisée par un ruban (48) s'étendant entre les madriers inférieurs (4) des côtés pour équilibrer la flèche pouvant être prise par les côtés de la piscine sur toute la hauteur de ses côtés.

15. Piscine suivant la revendication 14, caractérisée en ce que la longueur du ruban (48) est choisie pour rendre possible la prise d'une flèche aux madriers inférieurs (4).

16. Piscine suivant l'une des revendications 1 à 15, caractérisée en ce qu'elle comporte, supplémentairement, au moins un sabot (53) emboîtant le madrier inférieur de sole (4) de la piscine, ce sabot étant relié à l'extérieur de la piscine à une tige (51) reliée à l'une des vis (16) traversant le plateau (12) et le tasseau (10) par un ridoir ou autre tendeur (50) en faisant qu'une pression est engendrée sur les madriers (7) empilés.

17. Piscine suivant l'une des revendications 1 à 16, caractérisée par des conduits (57, 58) traversant, par des trous (56), le plateau (12), ces conduits étant repliés au-dessus dudit plateau et menant à un filtre (54) d'une installation de traitement, filtre qui prend appui contre la peau (20) par une butée (55).

18. Piscine suivant la revendication 17, caractérisée en ce que les conduits (57, 58) sont recouverts par un capot enjoliveur (59).

19. Piscine suivant l'une des revendications précédentes, caractérisée en ce que les plateaux (12) qui forment une bordure supérieure tout autour de la piscine sont reliés au niveau de la jonction de deux plateaux adjacents par des platines métalliques (23).

20. Piscine suivant la revendication 19, caractérisée en ce que les platines (23) sont disposées en dessous des plateaux sur leurs faces inférieures, dans la partie en porte à faux extérieure.

21. Piscine selon l'une des revendications 15 à 20, caractérisée en ce que les extrémités du ruban (48) sont fixées sur la face extérieure des madriers inférieurs (7) entre lesquels s'étend le ruban.

22. Piscine selon la revendication 21, caractérisée en ce qu'un montant de raidissement (42) recouvre chaque extrémité de fixation du ruban.

23. Piscine selon la revendication 22, caractérisée en ce que la fixation de l'extrémité du ruban (48) au madrier inférieur (7) est réalisé par un tirant (43) reliant aussi le montant de raidissement (42) au madrier (7) inférieur.

## Patentansprüche

1. Zerlegbares Schwimmbecken, der eine innen mit einer Liner genannten Haut (20) bekleideten Aussenumhüllung aufweisenden Gattung, welche Aussenumhüllung durch vorher zugeschnittene Bohlen (4, 7, 8) gebildet wird, um deren gegenseitige Verbindung übereinander und deren Befestigung im Bereich deren Enden durch einfaches Ineinanderstecken gestattende Zusammenfügungen abzugrenzen, wobei die Platten (12) auf Firstenbohlen (8) angeordnet und gestaltet sind, um eine einen diesseits von aussen der Firstenbohle (8) her vorstehenden überhängenden Teil aufweisende Umrandung bzw. Brüstung zu bilden, dadurch gekennzeichnet, daß jede Firstenbohle (8) außerhalb des Schwimmbeckens mit einer Stütze (10), z.B. einer Leiste (10) für die Platten (12) versehen ist und daß die besagten Platten (12) mittels Schrauben (16) und Muttern (17) an der besagten Stütze (10) befestigt sind und eine Profilstange (19) zur Befestigung der Haut (20) überdecken.

2. Schwimmbecken gemäß Anspruch 1, dadurch gekennzeichnet, daß die die Seiten (1, 2, 3) bildenden Bohlen der Umhüllung aus vorbehandeltem Holz hergestellt sind, wobei die Firstenbohle (8) oberhalb der Leiste (10) hervorsteht, um in eine Nut (13) der eine Brüstung bildenden Platten (12) durch Einlassen eingesteckt zu werden.

3. Schwimmbecken gemäß einem der Ansprüche 1 und 2, dadurch gekennzeichnet, daß die Bohlen (4, 7, 8) in Längsrichtung durch Verspundungen und in Querrichtung durch Verkämmungen, Gehrungsfugen, Anschlitzungen oder dergleichen verbunden sind.

4. Schwimmbecken gemäß einem der Ansprüche 1 bis 3, dadurch gekennzeichnet, daß die die Einfassungsumrandung bildenden Platten (12) zusätzlich miteinander durch durch Schrauben (16) und Muttern (17) befestigte Plättchen (23) verbunden sind.

5. Schwimmbecken gemäß einem der Ansprüche 1 bis 4, dadurch gekennzeichnet, daß eine der Platten (12) Löcher (24) aufweist, zum Einsetzen von ein Plättchen (26) aufweisenden Hülsen (25), welches durch um jede Hülse herum angeordnete Schrauben (16) und Muttern (17) befestigt ist, welche Hülse durch einen Holmen (29) einer Leiter (30), deren freies Ende sich an der Haut (20) durch einen Anschlag (32) abstützt, umgeben wird.

6. Schwimmbecken gemäß Anspruch 5, dadurch gekennzeichnet, daß wenigstens der eine Holm der Leiter (30) zur Durchführung eines Kabels (33) für die Speisung von wenigstens einer innerhalb der Haut (20) angeordneten und an der Leiter angehängten Reinigungsvorrichtung (34), Beleuchtungsvorrichtung und dergleichen dient.

7. Schwimmbecken gemäß Anspruch 5, gekennzeichnet durch eine durch eine Querstrebe oder eine im Bereich der Anschläge (32) der Leiter (30) getragene Beleuchtungsvorrichtung (41).

8. Schwimmbecken gemäß einem der Ansprüche 1 bis 7, dadurch gekennzeichnet, daß die Profilstange (19) zum Halten der Haut an der Firstenbohle (8) unterhalb des vorstehenden Teiles (12a) der Platten (12) befestigt ist.

9. Schwimmbecken gemäß einem der Ansprüche 5 bis 8, gekennzeichnet durch einen oberhalb der das Plättchen (26) der Hülse (25) haltenden Schraubenköpfe angeordneten Deckel (27), wobei der besagte Deckel einen Bund (28) zum Zentrieren jedes Holmes (29) der Leiter (30) abgrenzt und durch den besagten Holmen (29) an Ort und Stelle gehalten wird.

10. Schwimmbecken gemäß einem der Ansprüche 1 bis 9, gekennzeichnet durch unterhalb einer Platte (12) befestigten Führungsprofilstangen (39) für die Führung von zu den Holmen einer Zugangsleiter (37) gehörenden Gleitkufen (38), wobei die besagten Führungsprofilstangen (39) jeweils durch eine Schraube (40) gehalten werden.

11. Schwimmbecken gemäß einem der Ansprüche 1 bis 10, dadurch gekennzeichnet, daß die Befestigungsschrauben (16) mit Flügelmuttern (17) versehen sind, um eine Befestigung mit der Hand ohne Werkzeug zu gewährleisten.

12. Schwimmbecken gemäß einem der Ansprüche 1 bis 11, gekennzeichnet durch Versteifungsständer (42), die außerhalb von Seiten insbesondere von großen Seiten des Schwimmbeckens angeordnet und mit den sie bildenden Bohlen (7) durch Zugbolzen (43) verbunden sind.

13. Schwimmbecken gemäß Anspruch 12, dadurch gekennzeichnet, daß sowohl der Kopf wie die Muttern der Zugbolzen in Aussparungen (44, 46) der Bohlen und des Ständers eingesteckt sind und an Werkzeugen der Zündkerzenschlüsselart oder der Schraubwerkzeugkurbelart für Muttern von Fahrzeugrädern angepaßte Abmessungen haben.

14. Schwimmbecken gemäß einem der Ansprüche 1 bis 13, gekennzeichnet durch ein zwischen den unteren Bohlen (4) der Seiten verlaufendes Band (48), um die durch die Seiten des Schwimmbeckens über die ganze Höhe seiner Seiten erfahrende Durchbiegung auszugleichen.

15. Schwimmbecken gemäß Anspruch 14, dadurch gekennzeichnet, daß die Länge des Bandes (48) gewählt wird, um den unteren Bohlen (4) das Erfahren einer Durchbiegung zu ermöglichen.

16. Schwimmbecken gemäß einem der Ansprüche 1 bis 15, dadurch gekennzeichnet, daß es zusätzlich wenigstens einen auf die untere Schwellensohle (4) des Schwimmbeckens aufgesteckten Stützschuh (53) aufweist, wobei dieser Stützschuh ausserhalb des Schwimmbeckens mit einer mit einer der die Platte (12) und die Leiste (10) durchsetzenden Schraube verbundenen Stange (51) durch ein Spannschloß oder anderes Spanngerät (50) derart verbunden ist, daß ein auf die gestapelten Bohlen (7) ausgeübter Druck erzeugt wird.

17. Schwimmbecken gemäß einem der Ansprüche 1 bis 16, gekennzeichnet durch die Platte (12) durch Löcher (56) durchsetzende Leitungen (57, 58), wobei diese Leitungen oberhalb der besagten Platte umgebogen sind und zu einem Filter (54) einer Aufbereitungsanlage führen, welcher Filter sich an der Haut (20) durch ein Anschlagwiderlager (55) abstützt.

18. Schwimmbecken gemäß Anspruch 17, dadurch gekennzeichnet, daß die Leitungen (57, 58) durch eine Zierabdeckhaube (59) überdeckt sind.

19. Schwimmbecken gemäß einem der vorangenenden Ansprüche, dadurch gekennzeichnet, daß die Platten (12), die eine obere Umrandung um das ganze Schwimmbecken herum bilden, im Bereich der Stoßfuge von zwei anschließenden Platten durch Metallplättchen (23) verbunden sind.

20. Schwimmbecken gemäß Anspruch 19, dadurch gekennzeichnet, daß die Plättchen (23) unterhalb der Platten an deren unteren Flächen an dem überhängenden Aussenteil angeordnet sind.

21. Schwimmbecken gemäß einem der Ansprüche 15 bis 20, dadurch gekennzeichnet, daß die Enden des Bandes (48) an der Aussenfläche der unteren Bohlen (7), zwischen welchen das Band verläuft, befestigt sind.

22. Schwimmbecken gemäß Anspruch 21, dadurch gekennzeichnet, daß ein Verstärkungsständer (42) jedes Befestigungsende des Bandes überdeckt.

23. Schwimmbecken gemäß Anspruch 22, dadurch gekennzeichnet, daß die Befestigung des Endes des Bandes (48) an der unteren Bohle (7) durch einen auch den Verstärkungsständer (42) mit der unteren Bohle (7) verbindenden Zugbolzen (43) geschaffen wird.

## Claims

1. Demontable swimming pool of the type comprising an outer casing that is internally coated with a so-called liner skin (20), the outer casing is constituted by pre-cut timbers (4, 7, 8) for delimiting assemblings enabling the mutual connection thereof the one above the other and the fixation thereof near their ends by a mere encasing, plates (12) are arranged on the top timbers (8) and so shaped for constituting a border or lip having an overhung portion that protrudes on this side thereof by the outside of the top timber (8), characterized in that each top timber (8) is provided at the outside of the swimming pool with a support (10), for example a cleat (10), for the plates (12), and in that said plates (12) are fixed by means of screws (16) and nuts (17) on said support (10) and cover a structural element (19) for fixing the skin (20).

2. Swimming pool according to claim 1, characterized in that the timbers (7) of the sides (1, 2, 3) of the casing are made of pre-treated wood, the top timber (8) protruding above the cleat (10) for being encased into a groove (13) of the lip forming plates (12).

3. Swimming pool according to one of claims 1 and 2, characterized in that the timbers (7, 8, 9) are longitudinally connected by tongue-and-groove joints, and transversaly connected by halved mitre joints, slit-and-tongue joints or similar.

4. Swimming pool according to one of claims 1 to 3, characterized in that the lip forming plates (12) are in addition connected together by means of platens (23) that are fixed by screws (16) and nuts (17).

5. Swimming pool according to one of claims 1 to 4, characterized in that one of the plates (12) has holes (24) for the positioning of sleeves (25) having a platen (26) that is fixed by means of screws (16) and nuts (17) arranged around each sleeve covered by an upright (29) of a ladder (30) the free end of which bears on the skin (20) by an abutment (32).

6. Swimming pool according to claim 5, characterized in that one at least of the uprights of the ladder (30) is used for passing a cable (33) to supply at least one purifying lighting and similar unit (34) arranged at the outside of the skin (20) and suspended to the ladder.

7. Swimming pool according to claim 5, characterized by a lighting device (41) supported by a cross-member or a round (31a) arranged near the abutments (32) of the ladder (30).

8. Swimming pool according to one of claims 1 to 7, characterized in that the structural members (19) for maintaining the skin is fixed to the top timber (8) above the protruding portion (12a) of the plates (12).

9. Swimming pool according to one of claims 5 to 8, characterized by a cover (27) arranged above heads of screws maintaining the platen (26) of the sleeve (25), said cover forming a collar (28) for centering each upright (29) of the ladder (30) and being maintained in place by said upright (29).

10. Swimming pool according to one of claims 1 to 9, characterized by guiding structural members (39) fixed beneath a plate (12) for the guiding of shoes (38) that are part of the uprights of an access ladder (39), each of said guiding structural members (39) being maintained by a screw (40).

11. Swimming pool according to one of claims 1 to 10, characterized in that the fixing screws (16) are provided with butterfly nuts (17) for a manual fixation without any tool.

12. Swimming pool according to one of claims 1 to 11, characterized by stiffening uprights (42) arranged at the outside of the sides, in particular of the greater sides of the swimming pool and connected to the timbers (7), forming them, by means of ties (43).

13. Swimming pool according to claim 12, characterized in that both the head and the nuts of the ties are encased into cells (44, 46) of the timbers and of the upright, and are of a size that is adapted to tools of the type of a spark-plug spanner or a wheel nut crack-wrench.

14. Swimming pool according to one of claims 1 to 13, characterized by a tape (48) extended between the lower timbers (4) of the sides for balancing the deflexion that may be taken by the sides of the swimming pool on all the height of its sides.

15. Swimming pool according to claim 14, characterized in that the length on the tape (48) is chosen for making possible a deflexion of the lower timbers (4).

16. Swimming pool according to one of claims 1 to 15, characterized in that it comprises in addition, at least one shoe (53) encasing the lower sole timber (4) of the swimming pool, this shoe being connected at the outside of the swimming pool to a rod (51) connected to one of the screws (16) passing through the plate (12) and the cleat (10) by means of a stretching device or other tensioner (50) by making that a pressure is generated on the stacked timbers (7).

17. Swimming pool according to one of claims 1 to 16, characterized by ducts (54, 58) passing, by means of holes (56), through the plate (12), these ducts being folded above said plate and leading to a filter (54) of a treating arrangement, which filter bears on the skin (20) by means of an abutment (55).

18. Swimming pool according to claim 17, characterized in that the ducts (57, 58) are covered by a embellisher hood (59).

19. Swimming pool according to one of the precedings claims, characterized in that the plates (12) that form an upper border all around the swimming pool are connected at the level of the junction of two adjacents plates by means of metal platens (23).

20. Swimming pool according to claim 19, characterized in that the platens (23) are arranged beneath the plates on the lower base thereof, in the outer overhung portion.

21. Swimming pool according to one of claims 1 to 20, characterized in that the ends of the tape (48) are fixed on the outer face of the lower timbers (7) between which the tape is extended.

22. Swimming pool according to claim 21, characterized in that a stiffening upright (42) covers each fixation end of the tape.

23. Swimming pool according to claim 22, characterized in that the fixation of the end of the tape (48) to the lower timber (7) is provided by a tie (43) connecting also the stiffening upright (42) to the lower timber (7).
